# EUROPÄISCHE PATENTSCHRIFT

(11) **EP 0 808 354 B1**
(45) Veröffentlichungstag und Bekanntmachung des Hinweises auf die Patenterteilung: **15.09.1999**
(21) Anmeldenummer: 96902949.5
(22) Anmeldetag: 31.01.1996
(51) Int. Cl.: C11D 1/825

(54) **VERDICKENDE WÄSSRIGE REINIGUNGSMITTEL FÜR HARTE OBERFLÄCHEN**
AQUEOUS THICKENABLE DETERGENTS FOR HARD SURFACES
DETERGENTS AQUEUX S'EPAISSISSANT POUR SURFACES DURES

(30) Priorität: 09.02.1995 DE 19504192
(43) Veröffentlichungstag der Anmeldung: 26.11.1997
(73) Patentinhaber: Henkel-Ecolab GmbH & Co. OHG, 40554 Düsseldorf (DE)
(72) Erfinder: OUZOUNIS, Dimitrios, D-47807 Krefeld (DE); NIERHAUS, Wolfgang, D-47443 Moers (DE)
(74) Vertreter: Wacker, Manfred, Dr.
(86) Internationale Anmeldenummer: EP9600380
(87) Internationale Veröffentlichungsnummer: WO9624654

(56) Entgegenhaltungen:
- EP-A- 0 314 232
- EP-A- 0 595 590
- WO-A-86/05199
- WO-A-94/28108
- WO-A-95/02664

## Beschreibung

Die Erfindung liegt auf dem Gebiet der Reinigung von harten Oberflächen im industriellen, sozialen oder kommunalen Bereich wie beispielsweise der Flächenreinigung in der Lebensmittelindustrie, in Großküchen, Schwimmbädern, Lagerhallen usw. Sie betrifft ein Reinigungsmittel, das sich beim Vermischen mit Wasser verdickt, so daß sich nach manuellem Auftragen oder nach Applikation mit Sprüh- oder Schaumgeräten die Kontaktzeit mit senkrechten oder schrägen Oberflächen verlängert, wodurch die Reinigungswirkung verstärkt wird. Nach der beabsichtigten Einwirkungszeit kann es mit Wasser abgespült werden.

Von besonderem Interesse sind dünnflüssige und damit leicht pumpbare Reinigerkonzentrate, deren Viskosität sich beim Verdünnen mit Wasser auf die Anwendungskonzentration erhöht, wobei es besonders wünschenswert ist, daß sich zusätzlich eine Fließgrenze aufbaut. Hierdurch wird es möglich, das dünnflüssige Konzentrat unmittelbar vor dem Auftragen auf die zu reinigenden Flächen mit Wasser zu verdünnen und hierdurch eine verdickte Reinigerlösung zu erzeugen, die gut auf schrägen oder senkrechten Oberflächen haftet. Vorzugsweise erfolgt dieses Vermischen in einer Mischdüse, aus der man die verdickende Reinigungslösung auf die zu behandelnden Flächen in Form eines Filmes oder eines Schaumes aufträgt.

Aus der EP-B-265 979 sind Verdickungsvormischungen zur Herstellung von verdickten wäßrigen einphasigen Reinigungsmitteln bekannt, die aus 0,1 bis 10 Gew.-% eines Tensids, das beispielsweise ein tertiäres Aminoxid sein kann, und 0,01 bis 3 Gew.-% eines organischen anionischen Sulfonats bestehen. EP-A-595 590 lehrt wäßrige Konzentrate, die beim Verdünnen mit Wasser eine viskose Reinigungslösung ergeben und die tertiäre Aminoxide, anionische Tenside auf Sulfat-oder Sulfonatbasis, hydrophob modifizierte Polymertenside, Verdünnungsmittel wie beispielsweise niedere Alkohole oder niedere Alkylether und Alkalien enthalten. EP-A-314 232 offenbart wäßrige Mischungen, deren Viskosität sich beim Verdünnen mit Wasser erhöht und die beispielsweise ein Aminoxid, ein anionisches Tensid, in Wasser ionisierbare nichttensidische Verbindungen sowie Wasser enthalten.

Aus der WO 86/05199 ist ein Reinigungsmittel für harte Oberflächen bekannt, das eine Kombination eines Alkylpolyglykosids mit beispielsweise tertiären Alkylaminoxiden enthält. Dieses Reinigungsmittel enthält kein wasserlösliches organisches Lösungsmittel auf Alkohol- oder Glycoletherbasis, und es hat keine verdickende Eigenschaften beim Verdünnen mit Wasser. EP-A-75 996 offenbart eine Waschmittelzusammensetzung für die Textilwäsche, die 1 bis 90 % eines Alkylpolysaccharids, 1 bis 90 % eines nichtionischen Tensids, beispielsweise eines tertiären Aminoxids, 0 bis 90 Gew.-% eines Waschmittelbuilders und 0,01 bis 2 % eines anionischen optischen Aufhellers enthält. Dieses Mittel enthält ebenfalls kein organisches Lösungsmittel und zeigt keine verdickenden Eigenschaften, die bei der Textilwäsche auch eher nachteilig wären.

Der Erfindung liegt die Aufgabe zugrunde, ein neues niedrigviskoses Reinigungskonzentrat zur Verfügung zu stellen, dessen Viskosität sich beim Verdünnen mit Wasser erhöht.

Die Erfindung betrifft durch Wasserzugabe verdickbare, aminoxidhaltige wäßrige Reinigungsmittel, dadurch gekennzeichnet, daß sie enthalten:
a) 0,5 bis 10 Gew.-% eines oder mehrere tertiäre Aminoxide der allgemeinen Formel (I) wobei R¹ eine gesättigte oder ein- bis dreifach ungesättigte Alkylgruppe mit 10 bis 20 C-Atomen und R² und R³ unabhängig voneinander Methyl-, Ethyl-, Propylreste oder deren Hydroxyderivate bedeuten,
b) 0,5 bis 10 Gew-% eines oder mehrere Alkylpolyglykoside der allgemeinen Formel (II)

   R⁴-O-(R⁵-O)_{y}(Z)ₓ (II)

   wobei R⁴ ein 6 bis 30 C-Atome aufweisender einwertiger gesättigter oder ungesättigter Alkyl- oder Hydroxyalkyl- oder ein Arylrest, R⁵ ein zweiwertiger Kohlenwasserstoffrest mit 2 bis 4 C-Atomen, y eine Zahl zwischen 0 und 12, Z ein Zuckerrest mit 5 oder 6 C-Atomen und x eine Zahl zwischen 1 und 10 bedeuten,
c) 1 bis 15 Gew.-% eines oder mehrere wasserlösliche organische Lösungsmittel ausgewählt aus der Gruppe der ein- oder mehrwertigen Alkohole, der Glykolether und der Alkanolamine und
als Rest Wasser oder eine wäßrige Lösung weiterer Hilfs- und Wirkstoffe.

Die in der erfindungsgemäßen Zusammensetzung verwendeten Einzelkomponenten sind als Bestandteile von Reinigern und Reinigerkonzentraten bekannt. Beispielsweise werden in der WO 86/05199 einsetzbare Aminoxide der allgemeinen Formel (I) aufgeführt. Beispiele hierfür sind Lauryldimethylaminoxid, Myristyldimethylaminoxid oder solche Aminoxide, bei denen R¹ für ein Gemisch von gesättigten oder ein- oder mehrfach ungesättigten Alkylresten steht, wie sie in den Fetten natürlichen Ursprungs vorliegen und hieraus gewonnen werden können. Aminoxide, bei denen R¹ für ein Alkylgruppengemisch fettchemischen Ursprungs steht, sind im Rahmen der vorliegenden Erfindung bevorzugt. Besonders bevorzugt sind diejenigen Aminoxide, bei denen die Substituenten R² und R³ 2-Hydroxyethylreste bedeuten. Beispiele solcher Aminoxide sind Bis(2-hydroxyethyl)cocosaminoxid, Bis(2-hydroxyethyl)talgaminoxid und Bis(2-hydroxyethyl)stearylaminoxid.

Alkylpolyglykoside stellen eine neuere nichtionische Tensidklasse dar, deren Alkylgruppen aus nativen Fetten, Ölen oder petrochemisch hergestellten Alkoholen und deren Zuckerreste aus hydrolytisch gespaltenen Polysacchariden stammen. Die Alkylpolyglykoside stellen Veretherungsprodukte von Fettalkoholen fettchemischen oder petrochemischen Ursprungs mit Mono- oder Oligosacchariden dar, wobei die Zuckerreste vor der Veretherung mit den Fettalkoholen zusätzlich alkoxyliert werden können. Man erhält hierdurch Alkylpolyglykoside der allgemeinen Formel (II), die beispielsweise in der WO 86/05199 näher beschrieben sind. Technische Alkylpolyglykoside sind in der Regel keine molekular einheitlichen Produkte, sondern stellen Alkylether von Gemischen aus Mono- und unterschiedlichen Oligosacchariden dar. Im Rahmen der vorliegenden Erfindung werden solche Alkylpolyglykoside, kurz auch als APG bezeichnet, bevorzugt, die auf nichtethoxylierten Zuckern beruhen, bei denen also y in der allgemeinen Formel (II) = O bedeutet. Als Zuckerrest Z wird vorzugsweise ein Glucoserest verwendet, der als einzelne Glucoseeinheit oder als Oligoglucoseeinheit mit bis zu etwa 5 Glucosegruppen vorliegt. Der Alkylrest R⁴ steht vorzugsweise für einen gesättigten oder ungesättigten Alkylrest mit 8 bis 16 C-Atomen, vorzugsweise mit 8 bis 10 C-Atomen, oder Gemischen hiervon.

Als Lösungsmittel der Gruppe c) kommen allgemein ein- oder mehrwertige Alkohole, Alkanolamine oder Glykolether in Betracht, sofern sie im angegebenen Konzentrationsbereich mit Wasser mischbar sind. Vorzugsweise wird das Lösungsmittel ausgewählt aus Ethanol, n- oder i-Propanol, Butanolen, Glykol, Propan- oder Butandiol, Glycerin, Diglykol, Propyl- oder Butyldiglykol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethyl-, ethyl- oder -propylether, Dipropylenglykolmethyl- oder -ethylether, Methoxy-, Ethoxy- oder Butoxytriglykol, 1-Butoxyethoxy-2-propanol, 3-Methyl-3-methoxybutanol, Propylenglykol-t-butylether und Mono-, Di- und Triethanolamin sowie Mischungen dieser Lösungsmittel.

Vorzugsweise wählt man die Konzentrationen der erfindungswesentlichen Komponenten derart, daß das Gewichtsverhältnis der Komponenten a) : b) : c) im Bereich von 3 : (1 bis 5) : (1 bis 10) liegt.

Je nach beabsichtigtem Anwendungszweck kann das erfindungsgemäße Reinigungsmittel weitere Komponenten enthalten, beispielsweise Alkalien, Chelatkomplexbildner, Buildersubstanzen, weitere anionische und/oder nichtionische Tenside, Enzyme, Konservierungsmittel, Farbstoffe und/oder Parfüme.

Als Alkalien kommen beispielsweise Natrium- oder Kaliumhydroxid, Natrium- oder Kaliumcarbonat sowie Natrium- oder Kaliumsilicate in Betracht. Geeignete Chelatkomplexbildner sind beispielsweise Alkalimetallsalze von Ethylendiamintetraessigsäure (EDTA) oder von Nitrilotriessigsäure (NTA) sowie Alkalimetallsalze von anionischen Polyelektrolyten wie Polyacrylate, Polymaleate und Polysulfonate. Weiterhin sind niedermolekulare Hydroxycarbonsäuren wie Citronensäure, Weinsäure, Äpfelsäure oder Gluconsäure geeignet. Geignete Komplexbildner können weiterhin ausgewählt sein aus Organophosphonaten wie beispielsweise 1-Hydroxyethan-1,1-diphosphonsäure, Aminotri(methylenphosphonsäure), Hexamethylendiamintetra(methylenphosphonsäure), Diethylentriaminpenta(methylenphosphonsäure) sowie 1-Phosphonobutan-1,2,4-tricarbonsäure.

Die vorstehend genannten Komplexbildner, insbesondere die Polycarboxylate, können auch wegen ihrer Builder-Eigenschaften eingesetzt werden. Builder stellen neben den Tensiden wichtige Komponenten in Wasch- und Reinigungsmitteln dar, vgl. beispielsweise Ullmann's Encyclopedia of Industrial Chemistry, 5. Auflage, Band A8 (1987) SS 350 bis 357. Sie haben zumindest eine der Aufgaben: Alkalisierung des Reinigungsmittels, Binden von Wasserhärte und Schmutzdispergierung. Bekannte und im Rahmen der vorliegenden Erfindung verwendbare Builder sind monomere oder oligomere Phosphate wie beispielsweise Monophosphate, Pyrophosphate, Triphosphate und cyclische oder polymere Metaphosphate. Weitere Gruppen anorganischer Buildersubstanzen umfassen Carbonate, Hydrogencarbonate, Borate und Silicate, vorzugsweise solche mit einem Molverhältnis SiO₂ : M₂O (M = Alkalimetall) im Bereich von 0,5 bis etwa 4, insbesondere von etwa 1,0 bis etwa 2,4. Organische Buildersubstanzen können vorzugsweise ausgewählt werden aus den Polymeren und Copolymeren von Acrylsäure, α-Hydroxyacrylsäure, Maleinsäure und Allylalkohol. Weiterhin sind Poly(tetramethylen-1,2-dicarboxylate) und Poly(4-methoxytetramethylen-1,2-dicarboxylate) einsetzbar. Die genannten anorganischen und organischen Builder werden in Form ihrer wasserlöslichen Salze, insbesondere ihrer Natrium- oder Kaliumsalze, eingesetzt.

Als weitere anionische oder nichtionische Tenside, die im Rahmen der erfindungsgemäßen Formulierung zusätzlich verwendet werden können, sind beispielsweise zu nennen: Alkylsulfate und -sulfonate sowie Alkylbenzolsulfonate fettchemischen oder petrochemischen Ursprungs sowie Alkoxylierungsprodukte von Fettalkoholen oder Fettaminen. Dabei können die Alkoxylate mit Alkylgruppen, beispielsweise mit Butylgruppen, entgruppenverschlossen sein und als Fettalkohol- oder Fettaminoligoglykolether vorliegen. Hierdurch läßt sich das Schaumverhalten der erfindungsgemäßen Reiniger kontrollieren.

Die Erfindung betrifft weiterhin die Verwendung des erfindungsgemäßen Reinigungsmittels, das als solches ein Konzentrat darstellt und zur Anwendung mit Wasser verdünnt wird, zum Reinigen von harten Oberflächen, beispielsweise unlackierte, lackierte oder emaillierte Metalloberflächen oder Oberflächen aus Kunststoffen oder Keramik wie beispielsweise Fliesen. Das Reinigungsmittel ist insbesondere zur Reinigung großer Flächen konzipiert, wie sie beispielsweise in der Nahrungsmittel- und Getränkeindustrie, in Großküchen, Lagerhallen, Schlachthöfen, Schwimmbädern oder ähnlichen Einrichtungen angetroffen werden. Zur Anwendung wird das erfindungsgemäße Reinigungsmittel mit Wasser um einen Faktor zwischen etwa 10 und etwa 50 verdünnt, d. h. das Mittel wird in einer Anwendungskonzentration im Bereich von etwa 2 bis etwa 10 Gew.-% eingesetzt. Bei dieser Verdünnung mit Wasser erhöht sich die Viskosität des Reinigungsmittels mindestens etwa um einen Faktor 2, vorzugsweise um einen Faktor 5 bis mehr als 10. Hierdurch wird der erfindungsgemäße Zweck erreicht, daß das Mittel als Konzentrat zwar leicht pumpbar ist, bei der Verdünnung auf Anwendungskonzentration jedoch seine Viskosität erhöht und damit auf den zu reinigenden Flächen länger haftet.

Das Vermischen mit Wasser erfolgt vorzugsweise unter Verwendung einer Mischdüse, der das Reinigungsmittel und das Wasser im erwünschten Mengenverhältnis getrennt zugeführt werden. Das in der Düse mit Wasser vermischte Reinigungsmittel wird auf die zu reinigenden Flächen aufgesprüht oder durch zusätzliche Luftzufuhr zu der Mischdüse aufgeschäumt. Während des Auftragens tritt die erwünschte Vikositätserhöhung ein. Nach Ende der Einwirkungszeit kann das mit Wasser verdünnte Reinigungsmittel von den gereinigten Flächen mit Wasser abgewaschen werden.

Alternativ kann das Vermischen des Reinigungsmittels mit Wasser in einem Mischbehälter erfolgen, wonach die verdickte Lösung beispielsweise manuell auf die zu reinigenden Flächen aufgetragen werden kann, was beispielsweise mittels eines Tuchs, eines Schwamms, eines Pinsels, einer Sprühflasche oder einer Rolle erfolgen kann. Diese Auftragsweise eignet sich insbesondere für die kleinflächige Anwendung beispielsweise im Haushaltsbereich. Hier kann das mit Wasser vermischte, verdickte Reinigungsmittel beispielsweise eingesetzt werden als manuelles Spülmittel, als Fußbodenreiniger, als Allzweckreiniger, als Badreiniger, als Backofenreiniger und für ähnliche Zwecke. Es kann jedoch auch als Basis für Schaumbäder, für Dusch- und Handwaschgele und ähnliches Verwendung finden.

Die Tabelle 1 enthält eine Auswahl erfindungsgemäßer Formulierungen und von Vergleichsformulierungen. Tabelle 2 zeigt die Viskositäten der Mittel in ihrer ursprünglichen Zusammensetzung und nach Verdünnen mit Wasser um einen Faktor 10 und einen Faktor 20, d. h. als 10 %ige und 5 %ige wäßrige Zubereitungen. Dabei erfolgten die Viskositätsmessungen bei einer Probentemperatur von 20 °C mit einem Brookfield-Digitalviskosimeter, Modell LVTDV-II unter Verwendung der Spindel Nr. 1 (LV-Serie Codierzahl 61) mit einer Spindeldrehung von 30 Umdrehungen/Minute.

Die Tabelle 2 macht deutlich, daß nur die erfindungsgemäßen Formulierungen, die mindestens die 3 Hauptkomponenten a), b) und c) enthalten, als solche eine geringe Viskosität aufweisen und beim Versetzen mit Wasser deutlich eindicken. Die Vergleichsfomulierungen weisen dagegen als solche hohe Viskositäten auf, die die Pumpbarkeit beeinträchtigen, und werden beim Verdünnen mit Wasser deutlich dünnflüssiger.

## Patentansprüche

1. Durch Wasserzugabe verdickbare, aminoxidhaltige wäßrige Reinigungsmittel, dadurch gekennzeichnet, daß sie enthalten:
a) 0,5 bis 10 Gew.-% eines oder mehrere tertiäre Aminoxide der allgemeinen Formel (I) wobei R¹ eine gesättigte oder ein- bis dreifach ungesättigte Alkylgruppe mit 10 bis 20 C-Atomen und R² und R³ unabhängig voneinander Methyl-, Ethyl-, Propylreste oder deren Hydroxyderivate bedeuten,
b) 0,5 bis 10 Gew-% eines oder mehrere Alkylpolyglykoside der allgemeinen Formel (II)
R⁴-O-(R⁵-O)_{y}(Z)ₓ (II)
wobei R⁴ ein 6 bis 30 C-Atome aufweisender einwertiger gesättigter oder ungesättigter Alkyl- oder Hydroxyalkyl- oder ein Arylrest, R⁵ ein zweiwertiger Kohlenwasserstoffrest mit 2 bis 4 C-Atomen, y eine Zahl zwischen 0 und 12, Z ein Zukkerrest mit 5 oder 6 C-Atomen und x eine Zahl zwischen 1 und 10 bedeuten,
c) 1 bis 15 Gew.-% eines oder mehrere wasserlösliche organische Lösungsmittel ausgewählt aus der Gruppe der ein- oder mehrwertigen Alkohole, der Glykolether und der Alkanolamine
und als Rest Wasser oder eine wäßrige Lösung weiterer Hilfs- und Wirkstoffe.

2. Reinigungsmittel nach Anspruch 1, dadurch gekennzeichnet, daß sie die Komponente a) und/oder die Komponente b) in Mengen von 1 bis 5 Gew.-% enthalten.

3. Reinigungsmittel nach Anspruch 1 oder 2, dadurch gekennzeichnet, daß es ein Aminoxid der allgemeinen Formel (I) enthält, bei dem R¹ für einen gesättigten oder einfach ungesättigten Alkylrest mit 14 bis 18 C-Atomen und/oder R² und R³ für 2-Hydroxyethylreste stehen.

4. Reinigungsmittel nach einem oder mehreren der Ansprüche 1 bis 3, dadurch gekennzeichnet, daß es ein Alkylpolyglykosid der allgemeinen Formel (II) enthält, bei dem R⁴ für einen gesättigten oder ungesättigten Alkylrest mit 8 bis 16 C-Atomen und Z für einen Glucoserest stehen, y = 0 ist und x eine Zahl im Bereich 1 bis 5 bedeutet.

5. Reinigungsmittel nach einem oder mehreren der Ansprüche 1 bis 4, dadurch gekennzeichnet, daß das organische Lösungsmittel ausgewählt ist aus Ethanol, n- oder i-Propanol, Butanolen, Glykol, Propan- oder Butandiol, Glycerin, Diglykol, Propyl-oder Butyldiglykol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethyl-, ethyl- oder -propylether, Dipropylenglykolmethyl- oder -ethylether, Methoxy-, Ethoxyoder Butoxytriglykol, 1-Butoxyethoxy-2-propanol, 3-Methyl-3-methoxybutanol, Propylenglykol-t-butylether und Mono-, Di- und Triethanolamin sowie Mischungen dieser Lösungsmittel.

6. Reinigungsmittel nach einem oder mehreren der Ansprüche 1 bis 5, dadurch gekennzeichnet, daß das Gewichtsverhältnis der Komponenten a) zu b) zu c) im Bereich 3 : (1 bis 5) : (1 bis 10) liegt.

7. Reinigungsmittel nach einem oder mehreren der Ansprüche 1 bis 6, dadurch gekennzeichnet, daß es zusätzlich Alkalien, Chelatkomplexbildner, Buildersubstanzen, weitere anionische und/oder nichtionische Tenside, Enzyme, Konservierungsmittel, Farbstoffe und/oder Parfüme enthält.

8. Verwendung des Reinigungsmittels nach einem oder mehreren der Ansprüche 1 bis 7 zum Reinigen von harten Oberflächen, wobei das Reinigungsmittel vor dem Auftragen auf die Oberflächen mit Wasser um einen Faktor zwischen 10 und 50 verdünnt wird.

9. Verwendung nach Anspruch 8, dadurch gekennzeichnet, daß man das Reinigungsmittel in einer Mischdüse mit Wasser vermischt und mit oder ohne Luftzufuhr auf die zu reinigenden Oberflächen aufträgt.

10. Verwendung nach Anspruch 8, dadurch gekennzeichnet, daß man das Reinigungsmittel mit Wasser vermischt und manuell auf die zu behandelnden Oberflächen aufträgt.

## Claims

1. Aqueous cleaning formulations containing amine oxide which can be thickened by adding water, characterized in that they contain:
a) 0.5 to 10% by weight of one or more tertiary amine oxides corresponding to general formula (I): in which R¹ is a saturated or mono- to tri-unsaturated alkyl group containing 10 to 20 carbon atoms and R² and R³ independently of one another represent methyl, ethyl or propyl groups or hydroxy derivatives thereof,
b) 0.5 to 10% by weight of one or more alkyl polyglycosides corresponding to general formula (II):
R⁴-O-(R⁵-O)_{y}(Z)ₓ (II)
in which R⁴ is a monofunctional saturated or unsaturated alkyl or hydroxyalkyl group containing 6 to 30 carbon atoms or an aryl group, R⁵ is a difunctional hydrocarbon group containing 2 to 4 carbon atoms, y is a number of 0 to 12, Z is a sugar unit containing 5 or 6 carbon atoms and x is a number of 1 to 10,
c) 1 to 15% by weight of one or more water-soluble organic solvents selected from the group of monohydric or polyhydric alcohols, glycol ethers and alkanolamines and
for the rest water or an aqueous solution of other auxiliaries and active substances.

2. Cleaning formulations as claimed in claim 1, characterized in that they contain component a) and/or component b) in quantities of 1 to 5% by weight.

3. Cleaning formulations as claimed in claim 1 or 2, characterized in that they contain an amine oxide corresponding to general formula (I) in which R¹ is a saturated or monounsaturated alkyl group containing 14 to 18 carbon atoms and/or R² and R³ are 2-hydroxyethyl groups.

4. Cleaning formulations as claimed in one or more of claims 1 to 3, characterized in that they contain an alkyl polyglycoside corresponding to general formula (II), in which R⁴ is a saturated or unsaturated alkyl group containing 8 to 16 carbon atoms and Z is a glucose unit, y = 0 and x is a number of 1 to 5.

5. Cleaning formulations as claimed in one or more of claims 1 to 4, characterized in that the organic solvent is selected from ethanol, n- or i- propanol, butanols, glycol, propane or butanediol, glycerol, diglycol, propyl or butyl diglycol, ethylene glycol methyl ether, ethylene glycol ethyl ether, ethylene glycol propyl ether, ethylene glycol mono-n-butyl ether, diethylene glycol methyl ether, diethylene glycol ethyl ether, propylene glycol methyl, ethyl or propyl ether, dipropylene glycol methyl or ethyl ether, methoxy, ethoxy or butoxy triglycol, 1-butoxyethoxy-2-propanol, 3-methyl-3-methoxybutanol, propylene glycol t-butyl ether and mono-, di- and triethanolamine and mixtures of these solvents.

6. Cleaning formulations as claimed in one or more of claims 1 to 5, characterized in that the ratio by weight of component a) to component b) to component c) is 3:(1 to 5):(1 to 10).

7. Cleaning formulations as claimed in one or more of claims 1 to 6, characterized in that they additionally contain alkalis, chelating agents, builders, other anionic and/or nonionic surfactants, enzymes, preservatives, dyes and/or perfumes.

8. The use of the cleaning formulation claimed in one or more of claims 1 to 7 for cleaning hard surfaces, the cleaning formulation being diluted with water by a factor of 10 to 50 before application to the surfaces.

9. The use claimed in claim 8, characterized in that the cleaning formulation is mixed with water in a mixing nozzle and applied to the surfaces to be cleaned with or without a supply of air.

10. The use claimed in claim 8, characterized in that the cleaning formulation is mixed with water and manually applied to the surfaces to be treated.

## Revendications

1. Produits de nettoyage aqueux renfermant un oxyde d'amine, qui peuvent épaissir par addition d'eau,
caractérisés en ce qu'
ils contiennent,
a) de 0,5 à 10 % en poids d'un ou plusieurs oxydes d'amine tertiaire de formule générale dans laquelle R¹ signifie un groupe alkyle saturé ou de un à trois fois non saturé, ayant de 10 à 20 atomes de carbone et R² et R³ indépendamment l'un de l'autre signifient un radical méthyle, éthyle ou propyle ou leurs dérivés hydroxylés.
b) de 0,5 à 10 % en poids d'un ou plusieurs akylpolyglycosides de formule générale (II),
R⁴-O-(R⁵-O)_{y}(Z)ₓ (II)
dans laquelle R⁴ signifie un radical alkyl ou hydroxyalkyle saturé ou non saturé, monovalent ayant de 6 à 30 atomes de carbone, ou un radical aryle, R⁵ signifie un reste hydrocarboné divalent ayant de 2 à 4 atomes de carbone (y) signifie un nombre entre de 1 à 12; (z) signifie un radical de sucre ayant 5 ou 6 atomes de carbone et (x) signifie un nombre compris entre 1 et 10,
c) de 1 à 15 % en poids d'un ou plusieurs solvants organiques, solubles dans l'eau choisis dans le groupe formé des alcools monovalents ou plurivalents, des éthers de glycol, et des alkanolamines
et comme reste de l'eau ou une solution aqueuse d'autres adjuvants et d'autres principes actifs.

2. Produits de nettoyage selon la revendication 1,
caractérisés en ce qu'
ils contiennent le composant a) et/ou le composant b) en quantités allant de 1 à 5 % en poids.

3. Produit de nettoyage selon la revendication 1,
caractérisé en ce qu'
il contient un oxyde d'amine de formule générale (I) dans laquelle R¹ représente un radical alkyle saturé ou une fois non saturé, ayant de 14 à 18 atomes de carbone et/ou R² et R³ représentent des radicaux 2-hydroxyéthyle.

4. Produit de nettoyage selon l'une ou plusieurs des revendications 1 à 3,
caractérisé en ce qu'
il contient un alkylpolyglycoside de formule générale (II) dans laquelle R⁴ représente un radical alkyle saturé ou non saturé, ayant de 8 à 16 atomes de carbone, et Z représente un radical glucose, y est = à 0, et x signifie un nombre dans la zone de 1 à 5.

5. Produit de nettoyage selon l'une ou plusieurs des revendications 1 à 4,
caractérisé en ce que
le solvant organique est choisi parmi l'éthanol, le n- et le i-propanol, les butanols, le glycol, le propane, ou le butanediol, le glycérol, le diglycol, le propyl, ou le butyldiglycol, l'éther méthylique d'éthylèneglycol, l'éther éthylique d'éthylèneglycol , l'éther propylène d'éthylèneglycol, l'éther mono n-butylique d'éthylèneglycol, l'éther méthylique de diéthylèneglycol, l'éther éthylique de diéthylèneglycol, l'éther méthylique, éthylique ou propylique de propylèneglycol, l'éther méthylique ou éthylique de dipropylèneglycol, le méthoxy, éthoxy ou butoxytriglycol, le 1-butoxy-2-propanol, le 3-méthyl-3-méthoxy butanol, le terbutyléther de propylèneglycol, et la mono-, di- et triéthanolamine ainsi que des mélanges de ces solvants.

6. Produit de nettoyage selon l'une ou plusieurs des revendications 1 à 5,
caractérisé en ce que
le rapport en poids des composants a) pour b) pour c) se situe dans la zone de 3 : (1 à 5) : (1 à 10).

7. Produit de nettoyage selon l'une ou plusieurs des revendications 1 à 6,
caractérisé en ce qu'
il contient en supplément des alcalins, des agents complexants par chelation, des substances de structuration, d'autres agents tensioactifs anioniques et/ou non ioniques, des enzymes, des agents conservateurs, des colorants et/ou des parfums.

8. Utilisation du produit de nettoyage selon l'une ou plusieurs des revendications 1 à 7 en vue du nettoyage de surfaces dures, dans laquelle le produit de nettoyage est dilué avant l'application sur les surfaces avec de l'eau d'un facteur compris entre 10 et 50.

9. Utilisation selon la revendication 8,
caractérisée en ce qu'
on mélange le produit de nettoyage avec de l'eau dans une buse de mélange et on l'applique avec ou sans amenée d'air sur les surfaces qui doivent être nettoyées.

10. Utilisation selon la revendication 8,
caractérisée en ce qu'
on mélange le produit de nettoyage avec de l'eau et on l'applique à la main sur les surfaces à traiter.
